# EUROPÄISCHE PATENTSCHRIFT

(11) **EP 1 493 671 B1**
(45) Veröffentlichungstag und Bekanntmachung des Hinweises auf die Patenterteilung: **25.10.2006**
(21) Anmeldenummer: 04007885.9
(22) Anmeldetag: 01.04.2004
(51) Int. Cl.: B65C 9/00, B62B 3/00, B60L 1/00

(54) **Fahrbarer modulträger**
Mobile module carrier
Support mobile pour module

(30) Priorität: 02.07.2003 DE 10329670
(43) Veröffentlichungstag der Anmeldung: 05.01.2005
(73) Patentinhaber: KHS AG, 44143 Dortmund (DE)
(72) Erfinder: Sindermann, Siegmar, 59174 Kamen (DE); Stock, Klaus-Friedrich, 44289 Dortmund (DE); Kahlisch, Paul-Gerhard, 58730 Fröndenberg (DE)

(56) Entgegenhaltungen:
- EP-A- 0 242 096
- WO-A-02/47984
- WO-A-92/12086
- DE-U- 20 305 967
- FR-A- 2 461 629
- FR-A- 2 606 741
- GB-A- 1 117 589
- US-A- 3 787 064
- US-A- 4 362 594
- US-A- 5 033 758
- US-A1- 2002 096 093

## Beschreibung

Die Erfindung bezieht sich auf einen Modulträger zur Verwendung an Flaschenbehandlungsmaschinen, welche in Modulbauweise ausgeführt sind.

Bei der Behandlung, beispielsweise Etikettierung von Behältern wie z.B. Flaschen oder Dosen mit verschiedensten Etiketten, sind je nach der Art des Etiketts unterschiedliche Aggregate erforderlich.

So erfordern z.B. die häufig verwendeten Papier-Etiketten zumindest ein Etikettenmagazin, eine Leimwalze, Leimsegmente, ein Leimsegmentkarusell und einen Greiferzylinder. Selbstklebe-Etiketten erfordern hingegen z.B. einen Etikettenbandspeicher, ein Schneidwerk und eine Übertragungsvorrichtung.

Es ist zum Beispiel aus der DE 197 41 476 bekannt, Etikettiermaschinen in Modulbauweise auszuführen. Dabei werden die zur Etikettierung erforderlichen Aggregate zu einer separaten Einheit bzw. zu einem Modul zusammengefasst und als solche austauschbar an der Etikettiermaschine angebracht.

Bei einer Änderung der Behälterausstattung, z.B. durch einen Wechsel der verwendeten Etiketten oder einer Veränderung deren Anzahl am Behälter, wird das gesamte Modul mit wenigen Handgriffen ausgetauscht, was zu einer deutlichen Reduzierung der bislang auftretenden Stillstandszeiten führt.

Weitere Vorteile dieser Vorgehensweise ergeben sich dadurch, dass Einstellund/oder Wartungsarbeiten an den Aggregaten eines Moduls hauptzeitparallel d.h. ohne Unterbrechung des eigentlichen Produktionsprozesses durchgeführt werden können.

Noch weiter greift eine weitere Anmeldung der Antragstellerin mit dem Aktenzeichen DE 103 06 671.3. Im Rahmen dieser Erfindung wird vorgeschlagen, nicht nur die für die eigentliche Etikettierung der Behälter erforderlichen Aggregate zu einem Modul zusammen zu fassen, sondern auch weitere an einer Etikettiermaschine fallweise erforderliche Funktionen und die zu deren Realisierung erforderlichen Bauteile zu jeweils einem Modul zusammen zu fassen. Bei diesen Funktionen kann es sich z.B. um eine Ausrichtfunktion für nicht rotationssymmetrische Behälter oder um eine Kontrollfunktion für das Etikettierergebnis oder aber auch um eine Beschriftungsfunktion für die etikettierten Behälter (z.B. Mindesthaltbarkeitsdatum) handeln. Ferner ist aus WO 92/12086 A ein Modulträper gemäß dem Oberbegriff des Anspruchs 1 bekannt.

Die bislang in der Technik bekannt gewordenen Vorrichtungen, welche die zur Etikettierung von Behältern erforderlichen Aggregate zu einem austauschbaren Modul zusammenfassen, weisen den Nachteil auf, dass diese Module trotz ihrer hohen Masse von einigen hundert Kilogramm keine Mittel beinhalten, welche den Transport dieser Einheiten erleichtern.

Die Bedeutung dieses Nachteils tritt umso deutlicher zu Tage, wenn man sich vor Augen führt, dass diese Module in der Regel über weite Strecken von ihrem Lagerplatz bzw. dem Einrichteraum zu den Etikettiermaschinen bewegt werden müssen, wobei diese Strecken innerhalb bestehender und in Betrieb befindlichen Produktionsanlagen zurück gelegt werden müssen. Darüber hinaus sind zur Andockung zusätzliche Hubgeräte u. dgl. erforderlich.

Ferner ist zu beachten, dass die Wege- und Produktionsflächen derartiger Anlagen, aufgrund der mit diesen Flächen verbundenen hohen Kosten, in der Regel knapp bemessen sind, so dass die Verwendung von Gabelstaplern, Hubwagen oder ähnlicher Flurförderfahrzeuge häufig nur bedingt möglich ist.

Aufgabe und Ziel der vorliegenden Erfindung ist es, hier Abhilfe und Verbesserung zu schaffen, so dass die oben beschriebenen Nachteile vermieden werden. Dazu schlägt die vorliegende Erfindung einen Modulträger dem Anspruch 1 und den weiteren Unteransprüchen vor.

Im Nachfolgenden wird die Erfindung anhand von Ausführungsbeispielen näher erläutert.

Im Einzelnen zeigt die
- Figur 1: in einer Seitenansicht einen erfindungsgemäßen Modulträger in einer ersten, noch nicht mit der Etikettiermaschine verbundenen Position und die
- Figur 2: in einer Seitenansicht einen ebensolchen Modulträger in einer zweiten, mit der Etikettiermaschine verbundenen Position.

Weiterbildungen, Vorteile und Anwendungsmöglichkeiten der Erfindung ergeben sich aus der nachfolgenden Beschreibung von Ausführungsbeispielen und der Zeichnung. Gleichzeitig wird der Inhalt der Ansprüche zu einem Bestandteil der Beschreibung gemacht.

Wie in der Figur 1 dargestellt, besteht ein erfindungsgemäßer Modulträger zunächst aus einem Grundträger 1. Oberhalb dieses Grundträgers 1 sind alle zur Etikettierung und/oder Behandlung der Behälter erforderlichen Aggregate angeordnet. Diese können je nach Etikettentyp und/oder Anzahl der zu verarbeitenden Etiketten und/oder Art der Behandlungsaufgabe nach Art und/oder Menge variieren.

Unterhalb des Grundträgers 1 befindet sich eine Transportvorrichtung 2. Diese Transportvorrichtung 2 besteht im Wesentlichen aus einem Grundrahmen 3 und mehreren an diesem befestigten Laufrollen 4. Zusätzlich kann an dem Grundrahmen 3 ein Schaltschrank 5 angeordnet sein, welcher alle zur Steuerung der auf dem Grundträger 1 angeordneten Aggregate erforderlichen elektrischen und/oder elektronischen Bauteile aufnimmt.

Die Verbindung zwischen Grundträger 1 und Transportvorrichtung 2 stellt eine Hubvorrichtung 6 her. Bei dieser Hubvorrichtung 6 kann es sich z.B., wie in der Figur 1 dargestellt, um ein Hubspindelgetriebe 7 handeln. In weiteren Ausgestaltungen der vorliegenden Erfindung ist vorgesehen, dieses Hubspindelgetriebe 7 durch andere in der Technik bekannte Hubmittel zu ersetzen. Bei diesen Mitteln kann es sich z.B. um eine Scherenhubmechanik ähnlich einem bekannten Scherenhubtisch, oder aber auch um eine mit Hydraulikzylindern arbeitende Konstruktion handeln.
Auch die Anwendung weiterer in der Technik bekannter, hier nicht explizit behandelter Hubmittel kann vorgesehen sein.

Bezüglich der Hubvorrichtung 6 ist vorgesehen, dass die erforderliche Antriebsenergie entweder durch eine dem Modulträger zugehörige Energiequelle, z.B. einem Akkumulator für elektrische Energie, oder aber unter Verwendung einer lösbaren Stekkerverbindung, durch die eigentliche Etikettiermaschine oder aber auch durch die Muskelkraft des Bedienungspersonals zur Verfügung gestellt wird.

In einer weiteren Fortbildung der Erfindung ist für den Fall, dass dem Modulträger eine eigene Energiequelle zugeordnet ist, vorgesehen, die Laufrollen 4 motorisch anzutreiben, wodurch sich weitere Vorteile für die Handhabung einer erfindungsgemäßen Vorrichtung ergeben.

Der Arbeitsablauf mit einer erfindungsgemäßen Vorrichtung stellt sich wie folgt dar.

Zunächst befindet sich die Hubvorrichtung 6 in einer hohen, aktivierten ersten Bereitstellungsposition, wodurch der Grundträger 1 um ein bestimmtes Maß über die Oberkante des Maschinentisches 8 der Etikettiermaschine hinaus gehoben wird. Anschließend wird der gesamte Modulträger so positioniert, dass sich die fest mit dem Grundträger 1 verbundene Zentrierbuchse 9 im Wesentlichen mittig über dem mit dem Maschinentisch verbundenen Zentrierstift 10 befindet.

Ist dieses der Fall, so wird die Hubvorrichtung 6 abgesenkt, wodurch die Zentrierbuchse 9 eine Wirkverbindung mit dem Zentrierstift 10 eingeht, also eine zweite Zentrier- und Arbeitsposition einnimmt.

Im weiteren Ablauf des Vorganges kann die Hubvorrichtung 6 weiter in eine nicht aktive Position verfahren werden, wodurch die Laufrollen 4 angehoben werden und sich schließlich komplett vom Hallenboden lösen.

Durch diese Vorgehensweise wird erreicht, dass die Ausrichtung der gesamten Etikettier- bzw. Behandlungsaggregate einzig und allein von den geometrischen Gegebenheiten der Etikettiermaschine, bzw. der an ihren Anschlagelementen 11 vorgenommenen Einstellungen bestimmt wird und nicht von der zufälligen Gestalt des Hallenbodens.

In der Figur 2 ist ein erfindungsgemäßer Modulträger in der Arbeitsposition dargestellt.

Es ist deutlich zu erkennen, dass sich die Laufrollen 4 vom Hallenboden gelöst haben, und dass Positionierung und Fixierung der Einheit ausschließlich durch die Wirkverbindung zwischen Zentrierbuchse 9 und Zentrierstift 10 und die Anschlagelemente 11 bestimmt wird.

In einer weiteren Weiterbildung der vorliegenden Erfindung ist vorgesehen, dass die auf dem Grundträger 1 angeordneten Aggregate Mittel beinhalten, welche eine lineare und/oder rotatorische Anpassung ihrer Ausrichtung zumindest in einer der drei Raumachsen gestatten. Durch diese Vorgehensweise kann z.B. bei einem Behälterwechsel auf einfache Art und Weise eine Anpassung der Etikettierposition bzw. der Etikettenausrichtung an den neuen Behälter vorgenommen werden.
Zur Lösung einer derartigen Positionierungsaufgabe sind in der Technik zahlreiche Lösungen bekannt geworden, so dass an dieser Stelle auf eine weitere Behandlung dieser Thematik verzichtet werden kann.

## Patentansprüche

1. Modulträger zur Verwendung an Etikettiermaschinen welche in Modulbauweise ausgeführt sind, wobei der Modulträger mit Mitteln ausgestattet ist, die seiner leichten Beweglichkeit dienen, **dadurch gekennzeichnet, dass** der Modulträger Abhebenmittel aufweist, und dass der Modulträger dann, wenn er und/oder das Modul sich im Eingriff befindet, vollständig vom Hallenboden (12) abhebbar ist.

2. Modulträger nach Anspruch 1, ***dadurch gekennzeichnet, dass*** der Modulträger und/oder die Module von dem Modulträger in einer ersten Bereitstellungsposition gehalten und an eine Flaschenbehandlungsmaschine in eine zweite Zentrier- und/oder Arbeitsposition verbringbar sind.

3. Modulträger Anspruch 1 oder 2, ***dadurch gekennzeichnet, dass*** der Modulträger nach dem Andockvorgang aus seiner Trag- und Abstützposition hinausbewegbar und zu Beginn des Abdockvorganges wieder in die Trag- und Abstützposition zurückverbringbar ist.

4. Modulträger nach einem der vorhergehenden Ansprüche, ***dadurch gekennzeichnet, dass*** der Modulträger und/oder die Module mindestens in einer ersten Höhe an der Flaschenbehandlungsmaschine zentriert ist und sich in einer zweiten Höhe eigengewichtig zentriert.

5. Modulträger nach einem der vorhergehenden Ansprüche, ***dadurch gekennzeichnet, dass*** der Modulträger und/oder die Module in einer ersten oberen Höhe und/oder Ebene zentriert ist und sich in einer zweiten unteren Höhe durch Eigengewicht und/oder Freianschlag selbsttätig zentriert.

6. Vorrichtung nach einem der vorhergehenden Ansprüche, **dadurch gekennzeichnet, dass** es sich bei diesen Mitteln um Laufrollen (4) oder Räder handelt.

7. Vorrichtung nach einem der vorhergehenden Ansprüche, **dadurch gekennzeichnet, dass** der Modulträger eine Hubvorrichtung (6) für das Modul und nach Andocken des Moduls für sich selbst beinhaltet.

8. Vorrichtung nach Anspruch 7, **dadurch gekennzeichnet, dass** es sich bei der Hubvorrichtung um mindestens ein Spindelhubgetriebe (7) oder um mindestens eine Scherenhubmechanik oder um ein hydraulisches System handelt.

9. Vorrichtung nach einem der vorhergehenden Ansprüche, **dadurch gekennzeichnet, dass** der Modulträger mit einem Energiespeicher ausgestattet ist.

10. Vorrichtung nach Anspruch 9, **dadurch gekennzeichnet, dass** es sich bei dem Energiespeicher um mindestens einen Akkumulator für elektrische Energie handelt.

11. Vorrichtung nach einem der Ansprüche 6 bis 10, **dadurch gekennzeichnet, dass** die Laufrollen (4) durch mindestens einen Motor antreibbar sind.

12. Vorrichtung nach einem der vorhergehenden Ansprüche, **dadurch gekennzeichnet, dass** sich der Modulträger dann, wenn er sich im Eingriff befindet, zumindest teilweise mit einer eigenen Hubvorrichtung vom Hallenboden (12) abhebbar ist.

13. Vorrichtung nach einem der vorhergehenden Ansprüche, **dadurch gekennzeichnet, dass** der Modulträger und/oder das Modul mindestens eine Zentrierbuchse (9) oder dgl. beinhaltet.

14. Vorrichtung nach einem der vorhergehenden Ansprüche, **dadurch gekennzeichnet, dass** die auf dem Grundträger (1) angeordneten Aggregate Mittel zur linearen und/oder rotatorischen Anpassung ihrer Ausrichtung zumindest in einer der drei Raumachsen beinhalten.

## Claims

1. Module carrier for use on labelling machines, which are designed in a modular manner, wherein the module carrier is provided with means that facilitate its mobility, **characterised in that** the module carrier includes lifting means, and **in that** the module carrier, when it and/or the module is/are engaged, can be completely raised from the building floor (12).

2. Module carrier according to claim 1, **characterised in that** the module carrier and/or the modules are held in a first ready position by the module carrier and are moveable to a bottle handling machine into a second centring and/or working position.

3. Module carrier according to claim 1 or 2, **characterised in that** the module carrier, after it has been docked, is moveable out of its carrying and supporting position and at the beginning of the undocking procedure can be moved back into the carrying and supporting position.

4. Module carrier according to one of the preceding claims, **characterised in that** the module carrier and/or the modules is/are centred at least at a first level at the bottle handling machine and is/are centred by gravity at a second level.

5. Module carrier according to one of the preceding claims, **characterised in that** the module carrier and /or the modules is/are centred at a first upper level and/or plane and is/are centred automatically by gravity and/or by a freely adjustable stop at a second lower level.

6. Apparatus according to one of the preceding claims, **characterised in that** these means are rollers (4) or wheels.

7. Apparatus according to one of the preceding claims, **characterised in that** the module carrier includes a lifting device (6) for the module and for itself once the module has docked.

8. Apparatus according to claim 7, **characterised in that** the lifting device is at least one spindle hoisting mechanism or at least one scissor-jack mechanism or a hydraulic system.

9. Apparatus according to one of the preceding claims, **characterised in that** the module carrier is provided with an energy storage means.

10. Apparatus according to claim 9, **characterised in that** the energy storage means is at least one storage battery for electrical energy.

11. Apparatus according to one of claims 6 to 10, **characterised in that** the rollers (4) are drivable by means of at least one motor.

12. Apparatus according to one of the preceding claims, **characterised in that** when the module carrier is in the engaged position, it can be raised from the building floor (12) at least partially by means of its own weight.

13. Apparatus according to one of the preceding claims, **characterised in that** the module carrier and/or the module includes at least one centring bush (9) or similar.

14. Apparatus according to one of the preceding claims, **characterised in that** the units that are situated on the base support (1) include means for the linear and/or rotational adaptation of their orientation at least in one of the three spatial axes.

## Revendications

1. Support de module destiné à être utilisé sur des machines à étiqueter construites de façon modulaire, le support de module étant équipé de moyens servant à assurer sa mobilité aisée, **caractérisé en ce que** le support de module présente des moyens de levage et **en ce que** le support de module, lorsqu'il et/ou le module se trouve en prise, peut être complètement soulevé du sol de l'atelier (12).

2. Support de module selon la revendication 1, ***caractérisé en* ce *que*** le support de module et/ou les modules sont maintenus par le support de module dans une première position de mise à disposition et peuvent être transportés vers une machine de traitement de bouteilles dans une deuxième position de centrage et/ou de travail.

3. Support de module selon la revendication 1 ou 2, ***caractérisé en ce que*** le support de module, à l'issue du processus d'amarrage, peut être amené à quitter sa position de support et d'appui et peut être ramené en position de support et d'appui au début du processus d'amarrage.

4. Support de module selon l'une des revendications précédentes, ***caractérisé en ce que*** le support de module et/ou les modules, au moins dans une première hauteur, est/sont centré(s) sur la machine de traitement de bouteilles et, dans une deuxième hauteur, est/sont centré(s) par son/leur propre poids.

5. Support de module selon l'une des revendications précédentes, ***caractérisé en ce que*** le support de module et/ou les modules, dans une première hauteur et/ou dans un premier plan supérieur(e), est/sont centré(s) et, dans une deuxième hauteur inférieure, est/sont centré(s) par son/leur propre poids et/ou par butée libre.

6. Dispositif selon l'une des revendications précédentes, ***caractérisé en ce que*** ces moyens sont des galets de roulement (4) ou des roulettes.

7. Dispositif selon l'une des revendications précédentes, ***caractérisé en ce que*** le support de module comporte un dispositif de levage (6) pour le module et, une fois le module amarré, pour lui-même.

8. Dispositif selon la revendication 7, ***caractérisé en ce que*** le dispositif de levage est au moins un mécanisme de levage à vis (7) ou au moins un mécanisme de levage à ciseaux ou un système hydraulique.

9. Dispositif selon l'une des revendications précédentes, ***caractérisé en ce que*** le support de module est équipé d'une réserve d'énergie.

10. Dispositif selon la revendication 9, ***caractérisé en ce que*** la réserve d'énergie est au moins un accumulateur d'énergie électrique.

11. Dispositif selon l'une des revendications 6 à 10, ***caractérisé en ce que*** les galets de roulement (4) peuvent être entraînés par au moins un moteur.

12. Dispositif selon l'une des revendications précédentes, ***caractérisé en ce que*** le support de module, lorsqu'il se trouve en prise, peut être soulevé du sol de l'atelier (12), au moins partiellement, au moyen d'un dispositif de levage qui lui est propre.

13. Dispositif selon l'une des revendications précédentes, ***caractérisé en ce que*** le support de module et/ou le module comprend au moins une douille de centrage (9) ou similaire.

14. Dispositif selon l'une des revendications précédentes, ***caractérisé en ce que*** les groupes disposés sur le support de base (1) comprennent des moyens d'adaptation linéaire et/ou rotationnelle de leur orientation, au moins dans un des trois axes dans l'espace.
